# EUROPÄISCHE PATENTSCHRIFT

(11) **EP 1 140 651 B1**
(45) Veröffentlichungstag und Bekanntmachung des Hinweises auf die Patenterteilung: **14.08.2002**
(21) Anmeldenummer: 99964638.3
(22) Anmeldetag: 21.12.1999
(51) Int. Cl.: B65D 77/06, B65D 90/04

(54) **INLINER FÜR TRANSPORTBEHÄLTER**
INLINER FOR TRANSPORT CONTAINERS
GARNITURE INTERIEURE POUR CONTENANT

(30) Priorität: 22.12.1998 DE 19859272
(43) Veröffentlichungstag der Anmeldung: 10.10.2001
(73) Patentinhaber: Bischof+Klein GmbH & Co. KG, 49525 Lengerich (DE)
(72) Erfinder: Pötzsch,Holger, 64297 Darmstadt (DE)
(74) Vertreter: Busse, Dietrich, Dipl.-Ing.
(86) Internationale Anmeldenummer: EP9910232
(87) Internationale Veröffentlichungsnummer: WO0037332

(56) Entgegenhaltungen:
- US-A- 1 452 039
- US-A- 2 987 216
- US-A- 5 255 492
- US-A- 5 392 958

## Beschreibung

Die Erfindung betrifft einen Inliner aus Kunststofffolie für Transportbehälter, bestehend aus einem die Seitenwände des Inliners bildenden Folienschlauch, einem Inliner-Boden und einer Einfüllöffnung, sowie einem die Einfullöffnung umschließenden Tragring (siehe z.B. US-A-5 255 492).

Derartige Inliner werden verwendet, um in einem Transportbehälter Flüssigkeiten oder Schüttgüter aufzunehmen, die nicht unmittelbar mit der Innenwand des Transportbehälters in Berührung kommen sollen, und zwar entweder, weil der Transportbehälter selbst nicht ausreichend dicht ist, weil die Wandung des Transportbehälters von dem aufgenommenen, möglicherweise aggressiven Transportgut angegriffen werden könnte, oder weil eine nur mit großem Arbeitsaufwand zu beseitigende Verunreinigung des Behälterinnenraums vermieden werden soll. Üblicherweise werden die Abmessungen des Inliners an die Innenabmessungen des Transportbehälters angepaßt.

Besondere Schwierigkeiten bestehen beim Transport von flüssigem Gefahrgut, weil hier mit großer Sicherheit ein Undichtwerden ausgeschlossen werden muß und weil die Beseitigung von Verunreinigungen des Behälterinnenraums mit besonderem Aufwand und oftmals auch besonderen Gefahren verbunden wäre.

Die Verwendung eines solchen Inliners für Transportbehälter für flüssiges Gefahrgut ist bisher nicht bekannt. Eine mögliche Ursache liegt darin, daß beim Befüllen eines in einen Transportbehälter eingebrachten Inliners immer die Gefahr besteht, daß der Inliner durch das anfänglich einlaufende Füllgut in solcher Weise im Transportbehälter festgelegt wird, daß die nachfolgend eingefüllte Menge an Füllgut zu einer Überlastung und zu einem Reißen des Inliners führt. Dies wäre bei flüssigem Gefahrgut mit ganz erheblichen Gefahren für die Umgebung verbunden. Darüber hinaus würde ein lose in den Transportbehälter eingesetzter Inliner, der fest über den Dichtrand des Einfülldoms gespannt ist, verhindern, daß die zwischen dem Inliner und der Behälterwand befindliche Luft verdrängt werden kann. Dadurch würde der Inliner in seiner Entfaltung behindert.

Aufgabe der Erfindung ist es daher, einen Inliner der anfangs genannten Gattung so auszubilden, daß er in besonderem Maße auch zur Aufnahme von Flüssigkeiten, insbesondere von flüssigem Gefahrgut in einem Transportbehälter geeignet ist und eine Beschädigung des Inliners beim Befüllen mit hoher Sicherheit ausgeschlossen ist.

Diese Aufgabe wird erfindungsgemäß dadurch gelöst, daß der die Seitenwände bildende Folienschlauch in seinem zum Einführen in den Transportbehälter bestimmten Bereitstellungszustand im Querschnitt mäanderförmig ineinander gestülpt ist und daß die äußerste Schlauchlage mindestens in ihrem dem Tragring zugekehrten Bereich ein umlaufendes, aufreißbares Fixierband trägt.

Wenn der Inliner in diesem Bereitstellungszustand in den Transportbehälter eingebracht wird, wobei sein Tragring an der Füllöffnung des Transportbehälters zur Anlage kommt, und sodann das Befüllen beginnt, reißt das Fixierband auf. Der vom unteren Ende des vorbereiteten Inliners nach hinten, d.h. zum Tragring hin umgestülpte Abschnitt wird durch das Aufreißen des Fixierbandes freigegeben. Dies bewirkt, daß sich dieser Abschnitt des Inliners regenschirmartig entfaltet und gleichmäßig am Boden des Transportbehälters anlegt. Dadurch wird zunächst erreicht, daß der Boden des Inliners zentrisch zum Boden des Transportbehälters ausgerichtet ist.

Wenn der Befüllvorgang fortgesetzt wird, verbleibt am Rand des am Boden des Transportbehälters liegenden Inliner-Abschnitts ein mit Luft gefüllter Wulst, der beim weiteren Anstieg des Flüssigkeitsspiegels dafür sorgt, daß der die Seitenwände des Inliners bildende Folienschlauch von unten nach oben gleichmäßig entfaltet wird, bis der Inliner den Transportbehälter weitgehend vollständig ausfüllt.

Gemäß einer bevorzugten Ausführung der Erfindung ist vorgesehen, daß eine zentrale Bodenplatte des Inliners mit radial verlaufenden Falten des Folienschlauchs dicht verbunden ist. Dadurch wird ein stabiler, hoch belastbarer Aufbau des Inliner-Bodens erreicht. Gemäß einer besonders bevorzugten Ausführungsform der Erfindung ist vorgesehen, daß der Innendurchmesser des Folienschlauchs im entfalteten Zustand größer ist als der größte Innendurchmesser bzw. die größte Diagonale des Transportbehälters. Dadurch ist gewährleistet, daß immer ausreichend Folie zum vollen Ausfüllen der Eckenbereiche, beispielsweise bei einem im Grundriß quadratischen Transportbehälter zur Verfügung steht. Für das Einsetzen des Inliners sind hierbei keine Positionsmarkierungen erforderlich. Die Folie wird keinen Dehnungsbelastungen ausgesetzt und kann daher beim Befüllen nicht reißen, so daß die Aufrechterhaltung der Dichtheit des Inliners mit hoher Sicherheit gewährleistet ist.

Vorzugsweise ist der Durchmesser des Folienbandes im unverletzten Zustand höchstens gleich dem Durchmesser des Tragrings. Dadurch ist sichergestellt, daß der durch das Folienband in seinem Bereitstellungszustand gehaltene Inliner durch die Befüllöffnung des Transportbehälters paßt.

Nachfolgend wird ein Ausführungsbeispiel der Erfindung näher erläutert, das in der Zeichnung dargestellt ist. Es zeigt:
Fig. 1 in räumlicher Darstellungsweise einen Inliner im Bereitstellungszustand sowie einen Transportbehälter, in den der Inliner aufgenommen werden soll,
Fig. 2 den Inliner nach Fig. 1 in einem Längsschnitt,
Fig. 3 den Transportbehälter mit darin aufgenommenem Inliner in einem Zustand zu Anfang der Befüllung in einem senkrechten Schnitt,
Fig. 4 eine Seitenansicht des Inliners im entfalteten Zustand ohne Transportbehälter,
Fig. 5 eine Draufsicht auf den Boden des Inliners gemäß Fig. 4 und
Fig. 6 einen Horizontalschnitt durch einen Transportbehälter mit darin aufgenommenem Inliner.

Der in den Fig. 1 und 3 dargestellte Transportbehälter 1 ist zur Aufnahme von flüssigem Gefahrgut bestimmt. Er ist aus Stahlblech geschweißt und weist ein umgebendes Transportgestell 2 auf. In einer Deckenwand 3 des Transportbehälters 1 befindet sich ein Einfülldom 4, der durch einen in den Fig. 1 und 3 geöffnet dargestellten Domdeckel 5 dicht verschließbar ist.

In den Transportbehälter 1 kann ein aus flexibler Kunststofffolie bestehender Inliner 6 eingesetzt werden, der in Fig. 1 und 2 in seinem Bereitstellungszustand vor dem Einführen in den Transportbehälter 1 dargestellt ist. Der obere Rand oder Hals 7 des Inliners 6 ist mit einem bei der dargestellten Ausführungsform mehrteiligen Tragring 8 verbunden, der in den Einfülldom 4 paßt und den Inliner 6 im eingesetzten Zustand trägt.

Der Inliner 6 weist einen die Seitenwände bildenden Folienschlauch auf, der am unteren Ende mit einer zentralen Bodenplatte 9 des Inliners mit radial verlaufenden Falten 10 des Folienschlauchs verbunden ist.

In dem in den Fig. 1 und 2 gezeigten Bereitstellungzustand sind die einzelnen Längsabschnitte des Folienschlauchs so ineinander gestülpt, daß die Folienwand im Schnitt mäanderförmig verläuft, wie in Fig. 2 gezeigt.

Vom Hals 7 des Inliners 6 erstreckt sich zunächst ein innerer Schlauchabschnitt 6a nach unten bis in die Nähe der Bodenplatte 9. Von dort aus ist ein zweiter Schlauchabschnitt 6b auf der Außenseite des Schlauchabschnitts 6a nach oben gestülpt und verläuft bis in die Nähe des Halses 7. Ausgehend von dort ist wiederum ein dritter Schlauchabschnitt 6c an der Außenseite des Schlauchabschnitts 6b nach unten gerichtet und verläuft bis zur Verbindung mit der Bodenplatte 9. Der eine äußere Schlauchlage bildende Schlauchabschnitt 6c trägt an seiner Außenseite mindestens an dem dem Tragring 8 zugekehrten Bereich ein umlaufendes Fixierband 11, dessen Durchmesser im dargestellten Bereitstellungszustand geringer oder höchstens gleich dem Durchmesser des Tragrings 8 ist. Damit ist sichergestellt, daß der Inliner 6 im zusammengelegten Bereitstellungszustand ohne Schwierigkeiten durch den Einfülldom 4 in den Transportbehälter 1 eingeführt werden kann.

Das Fixierband 11 ist leicht aufreißbar ausgeführt. Die kann entweder durch die Wahl eines entsprechend leicht reißfähigen Materials oder durch Perforationen erreicht werden.

Wenn der Inliner 6 in den Transportbehälter 1 eingesetzt wurde und das Befüllen mit Flüssigkeit, beispielsweise flüssigem Gefahrgut beginnt, reißt das Fixierband 11 infolge der Belastung durch die eingefüllte Flüssigkeit auf und gibt den Inliner 6 so frei, daß sich der Schlauchabschnitt 6c nach Art eines umgekehrten Regenschirms am Behälterboden entfaltet, wie in Fig. 3 dargestellt ist.

Da der Innendurchmesser A des Folienschlauchs im entfalteten Zustand (wie in den Fig. 4 und 5 dargestellt) größer ist als der größte Innendurchmesser des Transportbehälters 1, der in Fig. 5 als Diagonale D des quadratischen Bodengrundrisses eingezeichnet ist, bleibt nach dem Entfalten ein äußerer, mit Luft gefüllter Randwulst 12 (Fig. 3). Beim weiteren Ansteigen des Flüssigkeitsspiegels 13, hebt der aufschwimmende Luftvorrat im Randwulst 12 den anschließenden Schlauchabschnitt 6b so an, daß sich dieser ohne Dehnungsbeanspruchung an die Innenwand des Transportbehälters 1 anlegt. Im vollständig gefüllten Zustand des Transportbehälters gibt es dann keinen Abschnitt des Inliners, der durch den Flüssigkeitsdruck gedehnt würde und deshalb aufgerissen werden könnte.

Wie in Fig. 3 angedeutet, ist der an den Hals 7 anschließende Schlauchabschnitt 6a im Bereitstellungszustand vorzugsweise mit einem leichten Drall versehen, wodurch das Verpacken und das Einbringen in den Transportbehälter 1 erleichtert wird. Der Drall im Schlauchabschnitt 6a bewirkt auch eine Stabilisierung des Inliners 6 im Transportbehälter 1, wodurch das Aufschwimmverhalten begünstigt wird.

Das Fixierband 11 ist vorzugsweise am Inliner 6 angeheftet. Dadurch kann das aufgerissene Fixierband 11 zusammen mit dem Inliner nach dem Entleeren aus dem Transportbehälter 1 herausgezogen werden.

Die radial verlaufenden Falten am unteren Rand des Folienschlauchs, die den äußeren Bereich des Bodens bilden und mit der vorzugsweise doppellagigen Bodenplatte verschweißt sind (Fig. 5), stellen sicher, daß sich der Inliner eng und dehnungsfrei am Behälterboden anlegt, wie in Fig. 6 gezeigt. In gleicher weise legt sich der Inliner auch an anders gestaltete Behälterböden an, beispielsweise mit rechteckiger oder vieleckiger Grundrißfläche oder konischer bzw. pyramidenförmiger Gestaltung.

## Patentansprüche

1. Inliner (6) aus Kunststofffolie für einen Transportbehälter (1), bestehend aus einem die Seitenwände des Inliners (6) bildenden Folienschlauch, einem Inliner-Boden, einer Einfüllöffnung, und einem die Einfüllöffnung umschließenden Tragring (8) **dadurch gekennzeichnet, daß** der die Seitenwände bildende Folienschlauch in seinem zum Einführen in den Transportbehälter (1) bestimmten Bereitstellungszustand im Querschnitt mäanderförmig ineinander gestülpt ist und daß die äußerste Schlauchlage (6c) mindestens in ihrem dem Tragring (8) zugekehrten Bereich ein umlaufendes, aufreißbares Fixierband (11) trägt.

2. Inliner nach Anspruch 1, **dadurch gekennzeichnet, daß** eine zentrale Bodenplatte (9) des Inliners (6) mit radial verlaufenden Falten (10) des Folienschlauchs dicht verbunden ist.

3. Inliner nach Anspruch 1 oder 2, **dadurch gekennzeichnet, daß** der Innendurchmesser (A) des Folienschlauchs im entfalteten Zustand größer ist als der größte Innendurchmesser (D) des Transportbehälters (1).

4. Inliner nach Anspruch 1, **dadurch gekennzeichnet, daß** der Durchmesser des Folienbandes (11) höchstens gleich dem Durchmesser des Tragrings (8) ist.

## Claims

1. An inliner (6) of plastic film for a transport container (1), comprising a film tube forming the sidewalls of the inliner (6), an inliner base, a filling orifice, and a supporting ring (8) to go round the filling orifice, **characterised in that** the film tube forming the sidewalls when ready to be inserted into the container (1) has a section folded-in in meander fashion, and that the outermost tube layer (6c) at least in the part facing the supporting ring (8) carries a fixing band (11) that can be torn open.

2. An inliner according to claim 1, **characterised in that** a central base (9) of the inliner (6) is tightly connected to radial folds (10) of the film tube.

3. An inliner according to claim 1 or 2, **characterised in that** the inside diameter (A) of the film tube when unfurled is greater than the maximum inside diameter (D) of the container (1).

4. An inliner according to claim 1, **characterised in that** the diameter of the film band (11) is at best equal to the diameter of the supporting ring (8).

## Revendications

1. Garniture intérieure (6) en feuille en matière plastique pour un contenant (1) composée d'une gaine en feuille formant les parois latérales de la garniture intérieure, d'un fond de garniture intérieure, d'une ouverture de remplissage et d'un anneau porteur (8) entourant l'ouverture de remplissage,
**caractérisée en ce que**
dans son état de mise en place destiné à l'introduction dans le contenant, la gaine en feuille composant les parois latérales est retournée en méandre en coupe transversale sur elle-même et la couche de gaine externe (6c) porte, au moins dans sa zone adjacente à l'anneau porteur (8), une bande de fixation (11) périphérique qui peut se déchirer.

2. Garniture intérieure selon la revendication 1,
**caractérisée en ce qu'**
une plaque de fond (9) centrale de la garniture intérieure (6) est reliée de façon jointive à des plis (10) de la gaine en feuille qui s'étendent latéralement.

3. Garniture intérieure selon la revendication 1 ou 2,
**caractérisée en ce que**
dans son état déployé le diamètre intérieur (A) de la gaine en feuille est supérieur au diamètre intérieur (D) maximal du contenant (1).

4. Garniture intérieure selon la revendication 1,
**caractérisée en ce que**
le diamètre de la bande de feuille (11) est tout au plus égal au diamètre de l'anneau porteur (8).
